# EUROPÄISCHE PATENTSCHRIFT

(11) **EP 2 130 194 B1**
(45) Veröffentlichungstag und Bekanntmachung des Hinweises auf die Patenterteilung: **22.12.2010**
(21) Anmeldenummer: 08708483.6
(22) Anmeldetag: 31.01.2008
(51) Int. Cl.: G08G 1/16

(54) **KOLLISIONSWARNVORRICHTUNG FÜR KRAFTFAHRZEUGE**
COLLISION WARNING DEVICE FOR MOTOR VEHICLES
DISPOSITIF D'ALERTE DE COLLISION POUR VÉHICULES AUTOMOBILES

(30) Priorität: 22.03.2007 DE 102007013685
(43) Veröffentlichungstag der Anmeldung: 09.12.2009
(73) Patentinhaber: ROBERT BOSCH GMBH, 70442 Stuttgart (DE)
(72) Erfinder: ZEPPELIN, Frank, 70195 Stuttgart (DE); SCHWINDT, Oliver, 71277 Rutesheim (DE)
(86) Internationale Anmeldenummer: PCT/EP2008/051170
(87) Internationale Veröffentlichungsnummer: WO 2008/113637

(56) Entgegenhaltungen:
- DE-A1- 10 345 802
- DE-A1-102005 028 370
- DE-A1-102006 000 326
- US-A1- 2005 165 550

## Beschreibung

### Stand der Technik

Die Erfindung betrifft eine Kollisionswarnvorrichtung für Kraftfahrzeuge, mit einem Ortungssensor, einem Spurerkennungsmodul zur Erkennung der Anzahl der Fahrspuren der von dem Fahrzeug befahrenen Straße, und einer Entscheidungseinheit zur Ausgabe eines Warnsignals, wenn ein anhand der Daten des Ortungssensors bestimmter Gefahrenparameter einen Schwellenwert überschreitet.

Solche Kollisionswarnvorrichtungen werden auch als PSS-Systeme (Predictive Safety System) bezeichnet und haben den Zweck, den Fahrer beispielsweise durch ein akustisches Signal auf eine bevorstehende Kollisionsgefahr hinzuweisen und/oder aktiv eine Notbremsung oder andere Maßnahmen zur Abwendung der Kollision oder zur Milderung der Kollisionsfolgen auszulösen.

Dazu werden die Daten eines Ortungssensors, beispielsweise eines winkelauflösenden Radarsensors ausgewertet, der es erlaubt, die Abstände, Relativgeschwindigkeiten und Azimutwinkel vorausfahrender Fahrzeuge zu messen. Zur Bewertung der Kollisionsgefahr wird ein Gefahrenparameter berechnet. Dabei kann es sich beispielsweise um die sogenannte "time to collision" (ttc) handeln, d. h., die Zeit bis zum Aufprall, die unter der Annahme vorausberechnet wird, daß die beteiligten Fahrzeuge ihren derzeitigen Geschwindigkeits- oder Beschleunigungszustand beibehalten. Wenn die ttc unter einen bestimmten Schwellenwert sinkt (den Schwellenwert also in Richtung kleinerer Werte überschreitet), wird ein Warnhinweis ausgelöst. Alternativ kann als Gefahrenparameter auch die (negative) Beschleunigung herangezogen werden, die zur Vermeidung der Kollision erforderlich wäre. Ebenso kann als Gefahrenparameter auch eine algebraische oder logische Funktion der beiden oben genannten Parameter benutzt werden.

PSS-Systeme werden häufig in Kombination mit sogenannten ACC-Systemen (Adaptive Cruise Control) angeboten, die dazu dienen, die Geschwindigkeit des Fahrzeugs so zu regeln, daß ein in der eigenen Spur unmittelbar vorausfahrendes Fahrzeug in einem angemessenen Sicherheitsabstand verfolgt wird.

Anhand der vom Radarsensor gemessenen Abstände und Azimutwinkel lassen sich die Querablagen der georteten Fahrzeuge berechnen, so daß entschieden werden kann, ob sich ein Fahrzeug in der eigenen Spur oder einer Nebenspur befindet. Zugleich läßt sich auf diese Weise feststellen, wieviele Fahrspuren die derzeit befahrene Straße hat und auf welcher Spur sich das eigene Fahrzeug befindet.

Aus DE 101 03 401 A1 ist ein Kollisionswarnsystem bekannt, bei dem aus von einer Sensorik erfaßten Fahrzustandsgrößen, Umgebungsdaten und Daten über die Aktivität des Fahrers eine aktuelle Fahrerbelastung berechnet wird, die dann die Grundlage für die Warnstrategie bildet. Zu den dort erwähnten Umgebungsdaten gehört unter anderem auch die Anzahl der Fahrspuren der Straße. Es ist jedoch nicht näher ausgeführt, wie die Anzahl der Fahrspuren in die Fahrerbelastung einfließt.

Ein ahnliches System ist beispielsweise aus der DE 102006000326 bekannt.

Die Wahl des Schwellenwertes für die Auslösung des Warnsignals oder Warnhinweises erfordert stets einen Kompromiß. Einerseits sollte die Auslöseschwelle möglichst niedrig sein, damit möglichst frühzeitig eine Warnung ausgelöst wird und dem Fahrer (oder dem System) genügend Zeit für eine Reaktion und für die Abwendung der Kollision verbleibt. Andererseits steigt jedoch mit niedrigerer Auslöseschwelle die Häufigkeit von Fehlwarnungen, die der Fahrer als irritierend oder zumindest als lästig empfinden kann und die bei zu großer Häufigkeit dazu führen können, daß der Fahrer das System ganz abschaltet.

Besonders problematisch sind in diesem Zusammenhang PSS-Systeme, die nicht nur auf bewegte Objekte, also beispielsweise auf andere fahrende Fahrzeuge reagieren, sondern auch auf stehende Objekte. Da stehende Objekte am Fahrbahnrand relativ häufig sind und da aufgrund von Unsicherheiten bei der Prädiktion des Kursverlaufes nicht immer sicher entschieden werden kann, ob das Objekt wirklich ein relevantes Hindernis darstellt oder sich am Fahrbahnrand oder zumindest abseits des voraussichtlichen Fahrschlauches des eigenen Fahrzeugs befindet, ist die Gefahr von Fehlwarnungen hier besonders groß.

Beispielsweise kann es bei einem zu frühen Warnzeitpunkt häufig zu Fehlwarnungen kommen, wenn vor der Einfahrt in eine Kurve ein am Fahrbahnrand stehendes Verkehrsschild oder dergleichen geortet und fälschlich als Hindernis interpretiert wird. In der Praxis wird deshalb bisher bei stehenden Objekten eine hohe Auslöseschwelle und ein entsprechend später Warnzeitpunkt gewählt. Dies schränkt jedoch den Nutzen des Systems erheblich ein, da dann auch bei echten Gefahrensituationen nur eine entsprechend kurze Vorwarnzeit verbleibt.

### Offenbarung der Erfindung

Aufgabe der Erfindung ist es, eine Kollisionswarnvorrichtung der eingangs genannten Art zu schaffen, die einen frühen Warnzeitpunkt ermöglicht und dennoch eine geringe Fehlwarnhäufigkeit aufweist.

Diese Aufgabe wird erfindungsgemäß dadurch gelöst, daß der Schwellenwert in der Weise in Abhängigkeit von der Anzahl der Fahrspuren variabel ist, daß das Warnsignal bei größerer Anzahl der Fahrspuren früher ausgegeben wird.

Die Erfindung beruht auf der Überlegung, daß auf mehrspurigen Straßen normalerweise nur Kurven mit niedriger Querdynamik gefahren werden. Während bei ein- oder zweispurigen Straßen verhältnismäßig enge Kurven auftreten können, haben die Kurven auf mehrspurigen Straßen generell einen größeren Radius. Wenn ein potentielles Hindernis, insbesondere ein stehendes Objekt geortet wird, kann deshalb bei mehrspurigen Straßen, auch wenn der genaue Kursverlauf nicht bekannt ist, für den Krümmungsradius der Fahrbahn jedenfalls ein unterer Grenzwert angenommen werden, der höher ist als bei ein- oder zweispurigen Straßen. Daraus folgt, daß sich bei mehrspurigen Straßen bereits zu einem früheren Zeitpunkt entscheiden läßt, ob sich das geortete Objekt auf der Fahrbahn oder am Fahrbahnrand befindet. Dies wird erfindungsgemäß dazu ausgenutzt, auf mehrspurigen Straßen die Auslöseschwelle zu senken, d. h. im Sinne einer früheren Warnung zu verändern, so daß mehr Reaktionszeit für die Abwendung der Kollision verbleibt, ohne daß die Gefahr von Fehlwarnungen zunimmt.

Besonders vorteilhaft ist die Erfindung bei LKW, die generell mit niedrigerer Querdynamik fahren als PKW. Bei einer für LKW auf Autobahnen typischen Geschwindigkeit in der Größenordnung von 90 km/h kann auf mehrspurigen Straßen die Ausgabe eines Warnhinweises beispielsweise schon bei einer ttc von 3 - 4 s erfolgen, ohne daß die Häufigkeit von Fehlwarnungen zunimmt. Diese Vorwarnzeit reicht bei der angegebenen Geschwindigkeit in der Regel noch aus, beispielsweise beim Auffahren auf ein Stauende, die Kollision abzuwenden. Auf diese Weise kann insbesondere die von übermüdeten LKW-Fahrern ausgehende Unfallgefahr deutlich herabgesetzt werden.

Entsprechendes gilt auch für PKW-Fahrer, wenn die Fahrgeschwindigkeit in der genannten Größenordnung liegt. Da auf Streckenabschnitten mit erhöhter Staugefahr zumeist ohnehin eine Geschwindigkeitsbegrenzung auf 80 oder 100 km/h besteht, leistet die Erfindung auch bei PKW einen deutlichen Beitrag zur Verringerung der Unfallgefahr oder zumindest zur Milderung der Unfallfolgen.

Vorteilhafte Weiterbildungen und Ausgestaltungen der Erfindung ergeben sich aus den Unteransprüchen.

Die Erfindung ist besonders vorteilhaft bei PSS-Systemen, die nicht nur auf bewegte Objekte, sondern auch auch auf stehende Objekte reagieren. In diesem Fall können für stehende Objekte und bewegte Objekte unterschiedliche Auslöseschwellen vorgesehen sein, von denen mindestens eine, vorzugsweise die für stehende Objekte, in Abhängigkeit von der Spuranzahl variabel ist.

Für die Bestimmung der Auslöseschwelle ist es im Rahmen der Erfindung zweckmäßig, nicht nur die Spuren der von dem eigenen Fahrzeug befahrenen Richtungsfahrbahn zu zählen, sondern auch die Gegenspuren. In dem Fall läßt sich auch zwischen zweispurigen Straßen (mit einer Spur je Fahrtrichtung) und einspurigen (Einbahn-) Straßen, unterscheiden, bei denen mit einer besonders hohen Querdynamik zu rechnen ist. Ebenso können auch dreispurige Landstraßen erkannt werden, bei denen eine der beiden Richtungsfahrbahnen eine Überholspur oder Kriechspur aufweist.

Gemäß einer Weiterbildung der Erfindung kann die Auslöseschwelle auch davon abhängig gemacht werden, ob sich das eigene Fahrzeug auf einer Straße mit mehreren Spuren je Richtungsfahrbahn auf der äußersten rechten Spur oder auf der Überholspur befindet. Wenn sich das eigene Fahrzeug auf der Überholspur befindet, kann für ein Objekt, das mit kleinem Azimutwinkel geortet wird, schon bei relativ großem Abstand sicher entschieden werden, daß es sich um ein Hindernis auf der Fahrbahn handelt, so daß die Auslösung des Warnhinweises schon bei einer entsprechend großen ttc erfolgen kann.

Die Bestimmung der Anzahl der Fahrspuren kann mit bekannten Algorithmen anhand der Daten des Radarsensors erfolgen. Wahlweise oder zusätzlich können zu diesem Zweck jedoch andere Sensoren herangezogen werden, beispielsweise ein Videosensor. Ebenso ist es bei fortgeschrittenen Navigationssystemen denkbar, daß die Information über die Anzahl der Fahrspuren aus dem Navigationssystem bezogen wird.

Wenn die Erkennung der Anzahl der Fahrspuren allein mit Hilfe des Radarsensors erfolgt, mag es auf Autobahnen mit zwei oder mehr Spuren je Richtungsfahrbahn nicht möglich sein, die Gegenspuren sicher zu erkennen. In dem Fall genügt es jedoch, wenn die Bestimmung der Auslöseschwelle anhand der Anzahl der Spuren der Richtungsfahrbahn erfolgt.

### Kurze Beschreibung der Zeichnungen

Ein Ausführungsbeispiel der Erfindung ist in den Zeichnungen dargestellt und in der nachfolgenden Beschreibung näher erläutert.

Es zeigen:
- Fig. 1: ein Blockdiagramm eines Fahrerassistenzsystems;
- Fig. 2 und 3: Skizzen zur Erläuterung einer Kollisionswarnfunktion; und
- Fig. 4: ein Diagramm zur Illustration der Abhängigkeit der Auslöseschwelle von der Anzahl der Fahrspuren.

Die in Fig. 1 gezeigte Kollisionswarnvorrichtung ist Teil eines Fahrerassistenzsystems, das einen winkelauflösenden Ortungssensor 10, beispielsweise einen vorn im Fahrzeug eingebauten Radarsensor, und ein elektronisches Datenverarbeitungssystem 12 umfaßt, das die vom Ortungssensor 10 gelieferten Daten auswertet und auf dieser Grundlage zwei oder mehrere Assistenzfunktionen 14 ausführt. Die Assistenzfunktionen 14 umfassen in diesem Beispiel eine Abstandsregelfunktion 16 (ACC) sowie die Kollisionswarnfunktion PSS.

Im Rahmen der Kollisionswarnfunktion PSS löst eine Entscheidungseinheit 18 einen (z. B. akustischen) Kollisionswarnhinweis aus, wenn ein anhand der Daten des Ortungssensors 10 bestimmter Gefahrenparameter einen bestimmten Schwellenwert überschreitet. Zur Bestimmung dieses Schwellenwertes oder ggf. auch mehrerer Schwellenwerte für mehrere Gefahrenparameter oder für unterschiedliche Objekttypen, z.B. stehende Objekte und bewegliche Objekte, ist ein besonderes Schwellenwertmodul 20 vorgesehen.

Ein Spurerkennungsmodul 22 erkennt und bestimmt anhand der vom Ortungssensor 10 georteten Fahrzeuge die Anzahl der Fahrspuren der Straße. Das Schwellenwertmodul 20 bestimmt dann den Schwellenwert in Abhängigkeit von der Anzahl der Fahrspuren, wie im folgenden näher erläutert werden soll.

Figur 2 zeigt eine typische Verkehrssituation, anhand derer die Problematik bei der Bestimmung des Schwellenwertes für die Kollisionswarnfunktion illustriert werden soll, insbesondere die Problematik bei einer Kollisionswarnung auf stehende Objekte. In dem in Figur 2 gezeigten Beispiel befindet sich ein mit dem Fahrerassistenzsystem nach Figur 1 ausgerüstetes Fahrzeug 24 auf einer Fahrbahn 26 mit zwei Spuren 28 unmittelbar vor der Einfahrt in eine relativ enge Kurve. Am kurvenaußenseitigen Fahrbahnrand steht eine übliche Kurventafel 30, die die Verkehrsteilnehmer auf eine gefährliche Kurve hinweisen soll.

Die Kurventafel 30 befindet sich im Ortungsbereich des Ortungssensors 10 und wird somit als stehendes Objekt geortet. Da das Fahrzeug 24 noch nicht in die Kurve eingefahren ist, läßt sich anhand der Giergeschwindigkeit oder des Lenkeinschlags dieses Fahrzeugs noch nicht der gekrümmte Fahrbahnverlauf erkennen. Aus der Sicht des PSS Systems stellt somit die Kurventafel 30 ein potentielles Hindernis dar, vor dem gewarnt werden muß, wenn die vorausberechnete Zeit ttc bis zum Aufprall einen im Schwellenwertmodul 20 berechneten Schwellenwert unterschreitet. Wenn beispielsweise der Schwellenwert für die ttc zu hoch gewählt ist, kommt es daher zu einer Kollisionswarnung, die aus der Sicht des Fahrers unnötig und störend ist.

In Figur 2 ist illustriert, wie sich ein Schwellenwert für die "time to collision" (ttc) so bestimmen läßt, daß solche Fehlwarnungen vermieden werden. Würde es sich bei dem vom Ortungssensor 10 georteten Objekt, hier symbolisiert durch ein gestrichelt eingezeichnetes stehendes Fahrzeug 32, um ein echtes Hindernis handeln, das die betreffende Spur 28 weitgehend blockiert, so dürfte der für dieses Objekt gemessene Abstand nicht größer sein als der in Fig. 2 eingezeichnete Abstand D₁. Andernfalls könnte das Objekt sich auch am Fahrbahnrand hinter der Kurve befinden. Der Abstand D₁ ist von der Krümmung der Kurve der Straße 26 abhängig und wird mit zunehmendem Krümmungsradius größer. Für eine geeignete Bestimmung des Schwellenwertes ist deshalb vom kleinsten Krümmungsradius auszugehen, der für Kurven bei diesem Straßentyp zu erwarten ist. Der für diesen Krümmungsradius berechnete Abstand D₁ und die aktuelle Geschwindigkeit V des Fahrzeugs 24 bestimmen dann die time to collision ttc₁, die als Schwellenwert geeignet wäre.

Figur 3 illustriert eine ähnliche Situation für eine Straße 34 mit drei Spuren 36, 38, 40. Da mehrspurige Straßen generell für höhere Geschwindigkeiten ausgelegt sind, wird die Fahrbahnkrümmung hier generell kleiner sein. Insbesondere darf die Krümmung der auf der Kurveninnenseite gelegenen Spur 36 nicht zu groß werden. Dementsprechend hat die auf der Kurvenaußenseite gelegene Spur 40 hier einen relativ großen Krümmungsradius, und der Abstand D₂, den ein reales Hindernis höchstens haben dürfte, ist hier deutlich größer als der Abstand D₁ in Figur 2. Dementsprechend erhält man hier als geeigneten Schwellenwert einen größeren Wert ttc₂ für die "time to collision". Bei dieser Wahl des Schwellenwertes sind Fehlwarnungen ebenso sicher ausgeschlossen wie bei der in Figur 2 dargestellten Situation, doch steht nun aufgrund der größeren time to collision deutlich mehr Reaktionszeit für eine Abwendung der Kollision zur Verfügung.

In Figur 4 ist in Diagrammform dargestellt, wie der Schwellenwert für die ttc für verschiedene Straßentypen in Abhängigkeit von der Anzahl der Spuren variiert.

Für eine Straße mit nur zwei Spuren, also einer Spur je Fahrtrichtung, wird ein niedriger Schwellenwert S1 gewählt. Bei einer Landstraße mit drei Spuren, beispielsweise einer Überholspur für eine Fahrtrichtung, wird ein etwas höherer Schwellenwert S2 gewählt, unabhängig davon, ob die Überholspur für die eigene Fahrtrichtung oder für die Gegenrichtung zur Verfügung steht.

Für eine vierspurige Straße, beispielsweise eine Autobahn mit zweispuriger Richtungsfahrbahn, wird ein noch höherer Schwellenwert S3 gewählt. Dieser Schwellenwert ist auch dann angemessen, wenn das eigene Fahrzeug auf der äußersten rechten Spur fährt und somit stehende Objekte am Fahrbahnrand, etwa das Kurvenschild 30 in Figur 2 oder 3, einen relativ kleinen Abstand haben können.

Wenn auf einer solchen vierspurigen Straße außerdem festgestellt wird, daß das eigene Fahrzeug auf der Überholspur fährt, kann ein noch höherer Schwellenwert S4 gewählt werden.

Analog läßt sich auch ein geeigneter Schwellenwert für eine Straße mit drei Spuren je Fahrtrichtung bestimmen. Auch dieser Schwellenwert kann davon abhängig sein, auf welcher der drei Spuren sich das eigene Fahrzeug befindet, und er wird (jedenfalls für stehende Objekte) am höchsten sein, wenn das eigene Fahrzeug auf der mittleren Spur fährt. In diesem zuletzt geschilderten Fall könnte es allerdings zu einer "Fehlwarnung" kommen, wenn beim Auffahren auf ein Stauende ein stehendes Fahrzeug auf der rechten Nebenspur geortet wird, die eigene (mittlere) Spur hingegen noch frei ist. Da jedoch in einer solchen Verkehrssituation damit gerechnet werden muß, daß ein Fahrzeug von der rechten Nebenspur auf die freie mittlere Spur ausschert, ist ein Warnsignal in dieser Situation durchaus angebracht.

## Patentansprüche

1. Kollisionswarnvorrichtung für Kraftfahrzeuge (24), mit einem Ortungssensor (10) zur Ortung vorausfahrender Fahrzeuge, einem Spurerkennungsmodul (22) zur Erkennung der Anzahl der Fahrspuren (28; 36, 38 40) der von dem Fahrzeug befahrenen Straße (26, 34), und einer Entscheidungseinheit (18) zur Ausgabe eines Warnsignals, wenn ein anhand der Daten des Ortungssensors (10) bestimmter Gefahrenparameter (ttc) einen Schwellenwert (S1 - S4) überschreitet, **dadurch gekennzeichnet, daß** der Schwellenwert (S1 - S4) in der Weise in Abhängigkeit von der Anzahl der Fahrspuren variabel ist, daß das Warnsignal bei größerer Anzahl der Fahrspuren früher ausgegeben wird.

2. Kollisionswarnvorrichtung nach Anspruch 1, **dadurch gekennzeichnet, daß** der Gefahrenparameter (ttc) eine Funktion der vorausberechneten Zeit bis zur Kollision ist.

3. Kollisionswarnvorrichtung nach Anspruch 1, **dadurch gekennzeichnet, daß** der Gefahrenparameter eine Funktion der zur Vermeidung der Kollision notwendigen Beschleunigung ist.

4. Kollisionswarnvorrichtung nach einem der vorstehenden Ansprüche, **dadurch gekennzeichnet, daß** die Entscheidungseinheit (18) sowohl auf bewegliche als auch auf stehende Objekte (30) reagiert, die vom Ortungssensor (10) geortet werden.

5. Kollisionswarnvorrichtung nach Anspruch 5, **dadurch gekennzeichnet, daß** für stehende und bewegliche Objekte unterschiedliche Schwellenwerte vorgesehen sind und daß mindestens der für stehende Objekte vorgesehene Schwellenwert (S1 - S4) in Abhängigkeit von der Anzahl der Fahrspuren variabel ist.

6. Kollisionswarnvorrichtung nach einem der vorstehenden Ansprüche, **dadurch gekennzeichnet, daß** das Spurerkennungsmodul (22) dazu ausgebildet ist, die Anzahl der Fahrspuren anhand der vom Ortungssensor (10) gelieferten Daten über geortete Objekte zu erkennen.

7. Kollisionswarnvorrichtung nach einem der vorstehenden Ansprüche in Kombination mit einem Abstandsregelsystem (16) zur Regelung des Abstands des eigenen Fahrzeugs (24) von einem in der eigenen Spur vorausfahrenden Fahrzeug.

## Claims

1. Collision warning device for motor vehicles (24) comprising a location sensor (10) for locating vehicles driving in front, a lane detection module (22) for detecting the number of lanes (28, 36, 38, 40) of the road (26, 34) on which the vehicle is being driven, and a decision unit (18) for outputting a warning signal when a risk parameter (ttc) determined with the aid of the data of the location sensor (10) exceeds a threshold value (S1-S4), **characterized in that** the threshold value (S1-S4) can be varied as a function of the number of lanes in such a way that the warning signal is output earlier in the case of a larger number of lanes.

2. Collision warning device according to Claim 1, **characterized in that** the risk parameter (ttc) is a function of the previously calculated time up to collision.

3. Collision warning device according to Claim 1, **characterized in that** the risk parameter is a function of the acceleration required to avoid the collision.

4. Collision warning device according to one of the preceding claims, **characterized in that** the decision unit (18) reacts both to moving and to stationary objects (30) which are located by the location sensor (10).

5. Collision warning device according to Claim 5, **characterized in that** different threshold values are provided for stationary and moving objects, and **in that** at least the threshold value (S1-S4) provided for stationary objects can be varied as a function of the number of lanes.

6. Collision warning device according to one of the preceding claims, **characterized in that** the lane detection module (22) is designed for the purpose of detecting the number of lanes with the aid of the data, supplied by the location sensor (10), relating to located objects.

7. Collision warning device according to one of the preceding claims in combination with a distance-regulation system (16) for regulating the distance of the driver's own vehicle (24) from a vehicle driving in front in the driver's own lane.

## Revendications

1. Dispositif d'alerte de collision pour véhicules automobiles (24), qui présente
un détecteur de localisation (10) qui localise des véhicules se déplaçant à l'avant,
un module (22) de détection de bandes de circulation qui détecte le nombre de bandes de circulation (28; 36, 38, 40) de la chaussée (26, 34) parcourue par le véhicule et
une unité de décision (18) qui délivre un signal d'alerte si un paramètre de danger (ttc) défini à l'aide des données du détecteur de localisation (10) dépasse une valeur de seuil (S1 - S4),
**caractérisé en ce que**
la valeur de seuil (S1 - S4) peut être modifiée en fonction du nombre des bandes de circulation, de telle sorte que le signal d'alerte soit délivré plus tôt si le nombre de bandes de circulation est plus grand.

2. Dispositif d'alerte de collision selon la revendication 1, **caractérisé en ce que** le paramètre de danger (ttc) est une fonction du temps calculée jusqu'à ce que la collision survienne.

3. Dispositif d'alerte de collision selon la revendication 1, **caractérisé en ce que** le paramètre de danger est une fonction de l'accélération nécessaire pour éviter la collision.

4. Dispositif d'alerte de collision selon l'une des revendications précédentes, **caractérisé en ce que** l'unité de décision (18) réagit aussi bien à des objets mobiles qu'à des objets fixes (30) localisés par le détecteur de localisation (10).

5. Dispositif d'alerte de collision selon la revendication 5, **caractérisé en ce que** des valeurs de seuil différentes sont prévues pour les objets fixes et les objets mobiles et **en ce qu'**au moins la valeur de seuil (S1 - S4) prévue pour les objets fixes peut être modifiée en fonction du nombre des bandes de circulation.

6. Dispositif d'alerte de collision selon l'une des revendications précédentes, **caractérisé en ce que** le module (22) de détection de bande de circulation est configuré pour détecter le nombre de bandes de circulation à l'aide des données délivrées par le détecteur de localisation (10) sur les objets localisés.

7. Dispositif d'alerte de collision selon l'une des revendications précédentes, combiné avec un système (16) de régulation de distance qui régule la distance entre le véhicule propre (24) et un véhicule qui se déplace devant lui sur la même bande de circulation.
